# FASCICULE DE BREVET EUROPEEN

(11) **EP 0 573 563 B1**
(45) Date de publication et mention de la délivrance du brevet: **23.08.1995**
(21) Numéro de dépôt: 92907557.0
(22) Date de dépôt: 27.02.1992
(51) Int. Cl.: G03D 15/10

(54) **STATION DE NUMERISATION AUTOMATIQUE DE DIAPOSITIVES**
STATION ZUR AUTOMATISCHEN NUMERIERUNG VON DIAPOSITIVEN
STATION FOR THE AUTOMATIC DIGITALIZATION OF SLIDES

(30) Priorité: 01.03.1991 FR 9102500
(43) Date de publication de la demande: 15.12.1993
(73) Titulaire: DATA FIT INTERNATIONAL, F-69480 Anse (FR)
(72) Inventeur: FARGEOT, Michel, G., F-69640 Denice (FR)
(74) Mandataire: Thévenet, Jean-Bruno
(86) Numéro de dépôt international: FR9200180
(87) Numéro de publication internationale: WO9215922

(56) Documents cités:
- EP-A- 0 252 675
- EP-A- 0 329 054
- FR-A- 2 178 156
- US-A- 4 415 282

## Description

La présente invention concerne une station de numérisation automatique de diapositives destinée à la saisie numérique d'images à partir de diapositives.

Il est connu actuellement d'effectuer la saisie numérique d'images à partir de diapositives. Toutefois, cette saisie étant opérée manuellement, il en résulte une extrême lenteur du processus de numérisation. De plus, lorsque cette opération concerne des milliers de diapositives, il devient nécessaire de disposer de plusieurs postes de saisie et donc de plusieurs opérateurs pour obtenir des cadences raisonnables.

La présente invention se propose de remédier à ces inconvénients majeurs et notamment, avec un poste de saisie unique, de permettre une saisie automatique d'un très grand nombre de diapositives dans un temps très réduit.

Ce but est obtenu par une station de numérisation automatique de diapositives comportant un ensemble d'alimentation en diapositives, au moins un poste de saisie et de numérisation et un ensemble de réception des diapositives ainsi numérisées, caractérisée en ce que chaque ensemble d'alimentation et de réception comporte au moins un tiroir contenant un magasin amovible vertical et comportant au moins un élément amovible de rangement de diapositives, et en ce qu'au moins un système de transfert est prévu pour assurer d'une part l'alimentation en diapositives, depuis un élément de rangement dudit magasin amovible, d'un plateau central tournant qui vient placer successivement lesdites diapositives devant différents postes de travail dont ledit poste de saisie et de numérisation, et d'autre part le transfert des diapositives, après numérisation, entre ledit plateau central tournant et un élément de rangement d'un magasin amovible placé dans ledit ensemble de réception.

Selon un premier mode de réalisation de l'invention, l'ensemble d'alimentation de diapositives et l'ensemble de réception de diapositives sont disposés en ligne de part et d'autre du plateau central tournant, les premier et second systèmes de transfert étant disposés de façon diamétralement opposée de part et d'autre du plateau central.

Selon un autre mode de réalisation possible, l'ensemble d'alimentation de diapositives et l'ensemble de réception de diapositives sont confondus.

Selon un autre mode de réalisation, un système de transfert unique assure d'une part l'alimentation du plateau central en diapositives depuis un premier élément de rangement du magasin amovible de l'ensemble unique d'alimentation et réception et d'autre part le transfert des diapositives, après numérisation, entre le plateau central et un deuxième élément de rangement dudit magasin amovible.

Avantageusement, le plateau central est un plateau rotatif piloté numériquement et comprenant, outre un poste de saisie et de numérisation, au moins l'un des postes supplémentaires suivants : un poste de visualisation du cadre d'une diapositive, un poste de repositionnement d'une diapositive à l'aide d'un manipulateur, un poste de placage d'une diapositive par un manipulateur, un poste de lecture de caractères sur le cadre d'une diapositive par reconnaissance optique de caractères, un poste de lecture de codes à barre figurant sur le cadre d'une diapositive, un poste d'effacement d'inscriptions figurant sur le cadre d'une diapositive, un poste de marquage alphanumérique pour l'inscription de caractères alphanumériques sur le cadre d'une diapositive, un poste de marquage de codes à barres pour l'inscription de codes à barres sur le cadre d'une diapositive, un poste de rejet de diapositives non conformes, un poste de dépoussiérage.

D'autres caractéristiques avantageuses découlant de modes de réalisation particuliers de l'invention seront données ci-dessous.

L'élément de rangement se présente sous la forme d'un profilé vertical ouvert à sa partie supérieure, de section carrée, adaptée aux diapositives à numériser et de hauteur adaptée au volume de stockage souhaité, l'une des faces longitudinales du profilé comportant sur toute sa hauteur une ouverture de largeur limitée, et ledit élément de rangement comprend un fond dans lequel une ouverture de section inférieure à celle des diapositives est pratiquée pour permettre l'empilement et le dépilement de celles-ci à l'aide d'un poussoir pénétrant àl'intérieur de ladite ouverture.

Cet élément de rangement comporte une extrémité inférieure et une extrémité supérieure coopérant avec des moyens de positionnement formés dans ledit magasin amovible.

De même, l'élément de rangement comprend un profilé en U relié par des charnières à deux profilés en L, une bride basculant autour de trous de fixation ménagés dans le profilé en U pour venir s'encastrer dans des trous de blocage ménagés dans les profilés en L et fermer ainsi ledit élément de rangement que lesdites charnières permettent d'ouvrir lorsque la bride est relevée.

L'élément de rangement comporte en outre une languette rectiligne longitudinale formée sur l'une de ses faces internes et destinée à coopérer avec une encoche formée dans la tranche des diapositives. Il est ajouré selon différents motifs et comprend notamment une lumière diagonale formée dans une face longitudinale pour permettre un contrôle visuel du classement des diapositives.

Selon une caractéristique particulière, le magasin amovible comprend un axe central reliant entre eux des plateaux intermédiaire et inférieur qui sont fixes par rapport audit axe central et comportent des ouvertures alignées pour recevoir un élément de rangement.

L'ouverture ménagée dans le plateau inférieur présente une forme complémentaire à celle de l'extrémité inférieure profilée d'un élément de rangement pour assurer un positionnement en hauteur de celui-ci.

Le magasin amovible comprend en outre un plateau supérieur muni d'une poignée et pouvant tourner par rapport audit axe central, ledit plateau supérieur présente des extrémités périphériques qui viennent affleurer au-dessus de chaque élément de rangement.

Le plateau supérieur du magasin amovible porte un ensemble bille-ressort destiné à coopérer avec ledit trou formé à l'extrémité supérieure d'un élément de rangement pour assurer un verrouillage de celui-ci.

Selon une autre caractéristique particulière, le magasin amovible comprend un axe central vertical reliant entre eux des plateaux intermédiaire et inférieur qui sont fixes par rapport audit axe vertical, chaque plateau étant muni à sa périphérie de pièces de guidage fixées radialement et entre lesquelles viennent se glisser les éléments de rangement.

Le plateau central tournant est constitué d'un disque percé à sa périphérie de logements destinés à recevoir les diapositives, lesdites diapositives reposant dans lesdits logements au dessus d'une ouverture qui permet, en laissant passer la lumière d'une source lumineuse, la saisie et la numérisation desdites diapositives.

Avantageusement, la diapositive est maintenue en place au dessus du logement par un poussoir qui, sous l'effet d'un ressort, presse cette diapositive contre des pions de positionnement disposés sur les faces opposées à celles sur lesquelles agit directement le poussoir.

Dans une configuration de l'invention, l'ensemble d'alimentation de diapositives et l'ensemble de réception de diapositives sont confondus en un ensemble unique comportant un magasin amovible unique, lequel peut être constitué par deux éléments de rangement fixes maintenus par des éléments de guidage de telle sorte qu'ils définissent un secteur angulaire.

D'autres caractéristiques et avantages de la présente invention ressortiront plus clairement de la description qui va suivre, faite en référence aux dessins annexés sur lesquels :
- la figure 1 montre une vue générale d'une station de saisie et de numérisation de diapositives conforme à l'invention, principalement en élévation, et en coupe partielle selon la ligne I-I de la figure 2,
- la figure 2 montre une vue générale de dessus de la station de la figure 1, selon le ligne II-II de la figure 1,
- les figures 3 à 5 sont des vues de face, de dessus et de côtés d'un élément de rangement adapté à la station des figures 1 et 2,
- les figures 6 et 7 représentent respectivement une coupe axiale et une vue partielle de dessus d'un magasin amovible recevant des éléments de rangement selon les figures 3 à 5,
- la figure 8 est une vue partielle du plateau central d'une station selon l'invention avec des logements munis de systèmes de maintien de diapositives à dépression, à électroaimant et à poussoir,
- les figures 9 et 10 sont des coupes selon les lignes IX-IX et X-X de la figure 8 montrant respectivement un système de maintien de diapositives à dépression et un système de maintien de diapositives à électroaimant,
- la figure 11 est une vue de détail du système de maintien à électroaimant des figures 8 et 10,
- la figure 12 est une vue de dessus de la station de saisie et de numérisation dans un autre mode de réalisation de l'invention,
- la figure 13 montre en coupe un autre exemple de réalisation du magasin amovible, et
- la figure 14 est une vue partielle de dessus du magasin de la figure 13.

Il est fait référence maintenant aux dessins et plus particulièrement aux figures 1 et 2 qui représentent une vue générale et schématique d'un dispositif de numérisation automatique d'images selon l'invention. Plus précisément les figures 1 et 2 montrent respectivement une vue de face et de dessus d'un tel dispositif.

Le dispositif selon l'invention se présente sous la forme d'un meuble de bureau constitué d'une table 1, d'un ensemble d'alimentation 2 et d'un ensemble de réception 2′ dont l'alimentation en énergie, non représentée, est effectuée depuis le réseau 220V monophasé. La table 1 de 1mx2m environ est destinée à recevoir le poste de saisie unique comportant un moyen de saisie 3 qui peut par exemple être une caméra ou un scanner et son support vertical 3′, deux écrans graphiques 4 et 4′ et un clavier 5. Les deux ensembles 2 et 2′, supportant ladite table 1, comportent chacun plusieurs tiroirs 6 pouvant se déplacer sur des glissières 7 par l'action d'un opérateur sur une poignée 8. Selon un mode de réalisation, chaque tiroir 6 comporte un plateau tournant 9, entraîné en rotation par un moteur électrique 10 et supportant un magasin amovible 11. Ce magasin amovible 11 contient jusqu'à 16 éléments de rangement 12 contenant chacun plusieurs centaines de dispositives. Un vérin 13 permet en association avec un manipulateur 14 l'extraction de ces diapositives de l'élément de rangement 12, puis leur dépôt sur un plateau central 15. Ce plateau central 15 est percé à sa périphérie de logements 16 destinés à recevoir les diapositives et à laisser passer la lumière de la source d'éclairage 17 de la caméra 3. Un moteur électrique 18 entraîne en rotation le plateau central 15 qui repose en outre sur un support 19. Des postes de travail A, B, C et D par exemple permettent d'assurer différentes fonctions dont la principale est la saisie numérique 3, 3′ et 17 sous le contrôle de moyens informatiques.

Le dispositif selon l'invention est organisé autour de ces différentes fonctions auxquelles correspondent des moyens techniques spécifiques.

En premier lieu, il s'agit de ranger les diapositives que l'on désire numériser. Il est utilisé pour cela les éléments de rangement 12 dont une description détaillée de la structure et du fonctionnement sera donnée en référence aux figures 3 à 5.

L'élément de rangement 12 se présente sous la forme d'un profilé de section carrée en aluminium, plastique ou autres matériaux d'une hauteur variable selon le volume de stockage souhaité. Par exemple, une hauteur de 300mm peut permettre le rangement d'environ 200 diapositives. La face avant dudit élément de rangement 12 comporte sur toute sa hauteur une ouverture 121 permettant un empilement plus aisé des diapositives. Celles-ci sont disposées les unes sur les autres depuis le fond 122 dudit élément 12. L'élément 12 comporte également une ouverture 123 nécessaire pour laisser passer un poussoir 190 de dépilement de ces diapositives. Une languette 124, ayant la forme d'un demi-disque, collée ou fixée sur toute la hauteur dudit élément 12 peut venir s'encastrer dans des encoches ménagées à cet effet dans le cadre des diapositives, jouant ainsi un rôle de détrompeur. Le fond 122 peut être plat mais peut être aussi extérieurement conique 125 pour permettre une installation aisée dans un magasin amovible 11 spécialement adapté ou dans un casier de rangement extérieur. Un trou 126 permettant le contrôle de ce positionnement ainsi que le stockage robotisé peut également être effectué au dos ou dans un surélèvement 127 de l'élément de rangement 12.

Avantageusement,l'élément de rangement 12 peut être ajouré selon différents dessins pour permettre une circulation d'air ou une diminution de son poids ou bien comporter une lumière diagonale 128 sur l'une de ses faces pour permettre un contrôle visuel rapide du classement de diapositives préalablement marquées. De même pour faciliter l'empilement d'un plus grand nombre de diapositives il peut être préférable que cet élément de rangement 12 ne soit pas réalisé en un unique profilé mais plutôt constitué d'un profilé en U 129 relié par des charnières 130 à deux profilés en L 131. Il est ainsi possible, après un mouvement de rotation de ces deux profilés 131 autour des charnières 130 d'ouvrir cet élément de rangement 12 et de permettre un chargement frontal, et non plus seulement par le dessus, des diapositives. Un basculement de haut en bas de la bride 132 autour de trous de fixation 133 permet, une fois le chargement effectué, de maintenir fermé, par encastrement de premières saillies 134a dans des premiers trous de blocage 134, l'élément de rangement 12. Au déchargement, il est procédé de façon inverse, basculement, après pression sur les profilés 131 de la bride 132 de bas en haut, autour du trou 133, permettant l'encastrement de secondes saillies 135a dans des seconds trous de blocage 135 dudit élément de rangement 12 (position figurant en pointillé sur la figura 4), puis ouverture et retrait des diapositives dans leur ensemble. Le retrait comme le chargement est facilité par l'inclinaison de l'élément de rangement 12 qui vient reposer sur sa bride 132. Des tétons 136 solidaires de la partie frontale de la bride permettent de maintenir constante l'ouverture 121. L'ensemble ainsi obtenu est particulièrement simple d'emploi. Il permet le stockage de diapositives en quantité variable, quelle que soit la nature du cache utilisé par exemple matière plastique, verre ou carton, et cela sans aucune séparation.

Pour répondre à des besoins de traitement de plusieurs milliers de diapositives, il est nécessaire de regrouper préalablement à ce traitement plusieurs éléments de rangement 12. Pour cela, il peut être fait appel à un premier type de magasin amovible 11 dont la structure et le fonctionnement seront décrits au regard des figures 6 et 7. Constitué d'un nombre variable d'élément de rangement 12, par exemple 8 ou 16, il est composé d'un axe central 110 reliant un plateau intermédiaire 112 et un plateau inférieur 113, qui sont fixés sur l'axe central 110. Un plateau supérieur 111, muni d'une poignée 114 qui facilite le transport du magasin 11, est monté de façon à pouvoir tourner librement autour de l'axe central 110. Les plateaux intermédiaire et inférieur 112, 113 comportent des ouvertures 115 et 116 auquelles correspond celle 120 du plateau tournant9 pour permettre le positionnement vertical de l'élément de rangement 12, l'ouverture 115 ayant une forme complémentaire, par exemple conique,correspondant à celle de la paroi 125 de l'élément 12. Trois tétons coniques 117, solidaires par exemple du plateau tournant 9, servent au centrage et à l'entraînement du magasin amovible 11 par le plateau tournant 9. Le chargement des éléments de rangement 12 dans le magasin amovible 11 puis de celui-ci dans le tiroir 6 se déroule en plusieurs séquences. Le magasin amovible 11 étant déposé est alors garni de l'ensemble de ses éléments de rangement 12, le plateau supérieur 111 dudit magasin 11 étant dans la position figurée en pointillés sur la figure 7. Ce remplissage terminé, la rotation de la poignée 114 entraîne celle du plateau supérieur 111 dont les extrémités 118 viennent affleurer chaque élément de rangement 12 au niveau de son surélèvement 127. Parallèlement la bille d'un système bille-ressort 119 solidaire du plateau supérieur 111 vient prendre place dans le trou 126 prévu pour la recevoir, parachevant ainsi le positionnement vertical de l'élément de rangement 12. Il est intéressant de noter qu'il suffit d'un seul élément de rangement 12 mal positionné pour empêcher l'opérateur d'effectuer tout mouvement du plateau supérieur 111. Il en résulte un contrôle particulièrement simple du bon positionnement des éléments de rangement 12. Le tiroir 6 étant préalablement sorti grâce à la poignée 8 (voir figure 2), le magasin amovible 11 ainsi chargé est placé sur le plateau tournant 9. Le tiroir 6 est ensuite refermé. Le bon positionnement du magasin 11 ou du tiroir 6 est vérifié par des capteurs, micro-contacts ou cellules photoélectriques, non représentés. Il faut noter ici qu'il est possible de faire fonctionner le dispositif avec un seul élément de rangement 12. En ce cas, le plateau tournant 9 n'est pas nécessaire, le magasin amovible 11 ne devant supporter que ce seul élément de rangement dont la mise en place peut s'effectuer manuellement.

Les diapositives étant maintenant en place sont prêtent pour le traitement automatique dont la première étape consiste en leur dépilement une à une pour les amener aux différents postes de travail.

On se réfère à nouveau à la figure 1. L'action du vérin 13 a pour effet de pousser vers le haut les diapositives. Le manipulateur 14 se saisit alors par effeuillage d'une première diapositive, grâce à un ensemble de production de vide par pompe électrique à palettes ou équivalent, non représenté, l'ensemble constituant un premier système de transfert. Après avoir été saisie, la diapositive est déposée, par un mouvement de rotation ou de translation (selon le type de manipulateur utilisé) dudit manipulateur 14, sur le plateau central 15 dont la structure et le fonctionnement seront donnés en regard des figures 8 à 11.

Le plateau central 15 est constitué d'un disque d'un diamètre variable avantageusement de l'ordre de 700mm, et percé à sa périphérie de logements 16 en nombre variable destinés à recevoir à plat des diapositives en provenance du premier système de tranfert. La diapositive repose sur le fond 151 dudit logement, une ouverture 152 permettant le passage de la lumière pour le système de saisie numérique 3,3′, 17 dont la caméra ou le scanner 3 constitue l'élément essentiel. Pour assurer le positionnement parfait de la diapositive et supprimer tout voile éventuel, celle-ci est plaquée sur le fond 151 selon trois dispositifs différents qui sont représentés simultanément, dans un souci explicatif, au niveau de la figure 8.

Une des représentations de la figure 8 montre un système à poussoir. Dans cet arrangement, le logement 16 est une encouche ou entaille pratiquée radialement à la périphérie du plateau central 15. La diapositive qui présente une largeur supérieure à celle de l'encoche repose sur le logement et est maintenue en position par des pions de positionnement 145, au nombre de quatre, disposés autour de la diapositive et par un poussoir 146 dont l'action, sous l'effet d'un ressort 147, tend à plaquer la diapositive contre ces pions. Lors de la mise en place de la diapositive le poussoir 146 est écarté, le ressort 147 se trouvant alors comprimé, sous l'action par exemple d'un électroaimant, non représenté, commandé par les moyens informatiques. Après positionnement de la diapositive, l'électroaimant est désexcité et le relâchement du ressort amène le contact du poussoir avec la diapositive et assure ainsi un ferme maintien de celle-ci.

Avantageusement, le poussoir 146 est placé à un angle de la diapositive, deux pions 145 étant alors disposés dans l'angle opposé, les deux autres étant placés sur les deux côtés non en contact avec le poussoir. En outre, pour faciliter le retrait manuel de la diapositive, il peut être prévu deux perforations 148 disposées de part et d'autre de l'encoche 16 pour permettre le passage de deux doigts d'un opérateur.

La figure 9 montre plus précisément un système à dépression. La dépression est créée par une pompe à vide non représentée qui est reliée à quatre ventouses 153 par l'intermédiaire d'une valve et de deux canaux 154. Lorsque la diapositive va être libérée par le manipulateur 14 et déposée dans le logement 16, la valve s'ouvre libérant une dépression qui aspire cette diapositive et la plaque sur le fond 151. La valve se ferme alors et la diapositive reste ainsi plaquée jusqu'à sa réouverture lors de l'étape de transfert vers le magasin de réception.

La figure 10 montre quant à elle un système à électroaimant. Ce système est plus complexe et nécessite en outre le déplacement de pièces mécaniques. Un électroaimant 155 associé à une tringlerie 156 permet le pivotement simultané, autour des axes fixes 157, de deux lames d'appui 158 destinées au maintien de la diapositive. Au repos, ces deux lames d'appui 158 sont logées dans deux gorges de dégagement 159 pratiquées dans le fond 151 du logement 16. Lorsque la diapositive va être libérée par le manipulateur 14, l'électroaimant 155 est excité. Les lames d'appui 158 se lèvent venant se placer dans les passages 160 prévus à cet effet dans le logement 16 et la diapositive est déposée sur le fond 151. La désexcitation de l'électroaimant 155 provoque alors sous l'effet des ressorts de rappel 161 la retombée des deux lames d'appui 158 dont les faces 162 viennent plaquer la diapositive sur le fond 151. Lors de l'étape de transfert vers le magasin de réception une nouvelle excitation de l'électroaiment 155 provoquera la levée des lames d'appui 158 autorisant le prélèvement de la diapositive.

Plus simplement, le placage de la diapositive peut résulter de l'application sur celle-ci d'un cache maintenu en position par un manipulateur ou directement d'un bras, en forme de fourche, de ce manipulateur. Cet ensemble manipulateur-fourche peut constituer un poste de travail spécifique du dispositif que l'on peut appeler poste de conformage ou de placage.

Il est à noter qu'aucun des trois systèmes précédents n'empêche le positionnement manuel de la diapositive, son retrait pouvant ensuite s'effectuer, par exemple, à l'aide d'une mousse aspirante connectée au système de production de vide du premier ensemble de transfert par un manche muni d'une gachette de commande de la dépression ou bien encore simplement à la main dans le cas où le logement 16 se présente sous la forme d'une encoche ou d'une entaille dans le plateau tournant 15 qui permette le passage des doigts de l'opérateur.

Il est fait retour aux figures 1 et 2. La rotation du plateau central 15 va permettre à chaque diapositive de se présenter successivement devant les différents postes de travail A à D. Ceux-ci sont fixés sur une semelle standard 20 disposée autour du plateau central 15 sur un support 19, ce qui permet très facilement leur interchangeabilité ainsi que l'adaptation de fonctions nouvelles.

Cette semelle est équipée sur sa partie inférieure de deux pions de centrage et d'une vis de fixation permettant son positionnement et sa fixation sur l'un ou l'autre des postes de travail de la station en supprimant tout problème de réglage.

Cet aspect est traité en usine au moment du montage de la semelle sur chacun des supports de fixation des différents moyens.

La première fonction réalisée par le dispositif selon l'invention est l'orientation de la diapositive. Il s'agit de repositionner sur la bonne face et/ou le bon côté la diapositive mal positionnée, pour qu'elle puisse être saisie convenablement. Le poste de travail A correspondant dispose pour cela d'un ensemble non représenté comportant une cellule captant ou non une source lumineuse éclairant un coin de la diapositive et un manipulateur permettant la rotation et le retournement pour effectuer ce positionnement. Dans une configuration minimale du dispositif selon l'invention, la diapositive est ensuite amenée devant le poste de travail D qui correspond à la saisie numérique de l'image. Il comporte les éléments dejà décrits, source lumineuse 17, caméra ou scanner 3 et support 3′ auxquels il faut ajouter les moyens informatiques non représentés pour la plupart (sauf les écrans graphiques 4 et 4′) qui assurent la gestion de l'ensemble. Il s'agit principalement de traitement graphique de l'image, de la gestion des fichiers d'images et de leur visualisation, de la supervision des automatismes relatifs à la rotation des plateaux tournants et aux cadences de numérisation et de manipulation (notamment un arrêt de 5 secondes environ du plateau central 15 est nécessaire pendant la saisie). La saisie terminée, la diapositive est amenée devant un second système de transfert analogue au premier et comportant notamment un manipulateur 21. Ainsi, en conservant l'ordre de dépilement les diapositives seront les unes après les autres empilées dans un nouvel élément de rangement 12 d'un nouveau magasin amovible 11 contenu dans un tiroir 6 de l'ensemble de réception 2′ image de l'ensemble d'alimentation 2.

Dans une configuration plus évoluée, le dispositif selon l'invention peut comporter jusqu'à neuf postes de travail, y compris les deux systèmes de transfert, comme représentés figure 2. Toutefois, le déplacement des manipulateurs 14 et 21 qui pourraît par exemple se situer sur le plateau central 15 avec par exemple un écart angulaire de l'ordre de 270° pourrait encore accroître le nombre de postes de travail de même que l'accroîssement du diamètre de ce plateau central 15. Il serait également possible de n'utiliser qu'un seul manipulateur avec un ensemble d'alimentation 2 et un ensemble de réception 2′, en modifiant sensiblement la disposition respective des magasins amovibles 11 et du plateau central 15, voire d'utiliser un magasin amovible 11 unique appartenant à un dispositif unique d'alimentation et de réception de diapositives. Dans ce dernier cas, il est possible d'envisager un magasin amovible qui ne soit pas tournant mais possède uniquement deux éléments de rangement, l'un pour l'alimentation en diapositives et l'autre pour la réception de ces diapositives. De préférence, ces deux éléments sont en appui sur une surface cylindrique et donc disposés selon un secteur circulaire.

La figure 12 présente une configuration comportant un magasin amovible 11 unique tournant, un plateau central tournant 15 et deux manipulateurs 14 et 21.

Le manipulateur 14 qui assure le dépilage des diapositives peut n'être animé que d'un mouvement de translation et de deux mouvements de montée et descente. Le manipulateur 21 qui assure le rempilage doit en plus disposer d'un mouvement d'orientation pour repositionner correctement la diapositive dans l'élément de rangement 12 après que celle-ci ait été extraite de son logement 16 (la position de la diapositive après translation et avant rotation est représentée en pointillée au niveau du plateau central 15). Il faut noter que ces opérations de rempilage et de dépilage pourraient aussi être réalisées par un unique manipulateur au prix toutefois d'une réduction de la vitesse de transfert.

Un ou plusieurs postes de travail peuvent être affectés à une fontion spécifique de marquage. En effet, il peut être intérressant de marquer le cadre support (cache) des diapositives avec une référence de classement, exprimée de manière littérale ou bien sous la forme de code à barres, ainsi qu'avec un commentaire en clair sur le sujet ou le photographe concerné. Pour cela un premier poste de travail sera constitué par exemple d'une étiqueteuse capable de déposer sur les caches des diapositives, en liaison avec les moyens informatiques, lesdits codes à barres. Un autre poste de travail comportera une imprimante à jet d'encre pour inscrire en clair le texte désiré. De même des moyens de lecture de ces codes à barres ou bien de ces caractères pourront être nécessaires pour une identification automatique d'une diapositive ou d'un lot. Un poste de travail comportant un scanner ou un moyen optique sera en ce cas utile. Dans le cadre de la reprise d'un fonds existant, il peut être nécessaire de refaire une identification en clair ou en code à barres sur des caches déjà annotés. Il est procédé d'abord à la lecture du texte existant puis à l'impression ou au dépôt d'une bande blanche, enfin le texte voulu est réimprimé. Il peut arriver que l'identification ne soit pas possible et donc interdise l'impression. Dans ce cas, il est utile de prévoir un poste de rejet de la diapositive non conforme et de substitution de cette diapositive rejetée par une autre diapositive, que l'on appellera pseudo-diapositive, facilement reconnaissable par exemple grâce à un cache de couleur (par opposition aux diapositives normales munies en général d'un cache blanc). Le poste consiste en un manipulateur linéaire 150 qui permet la prise de la diapositive sur le plateau central 15 et son dépôt dans un premier élément de rangement 12 puis la saisie d'une pseudo-diapositive dans un second élément de rangement 12 et son dépôt sur le plateau central en lieu et place de la diapositive rejetée. Cette opération est répétée pour chaque diapositive non conforme. A l'issue du processus de numérisation, les diapositives mises de côté dans le premier élément de rangement 12 sont traitées mannuellement puis réintégrées dans les éléments de rangement du magasin de réception à la place des pseudo-diapositives correspondantes facilement repérables. Pour permettre un séchage éventuel, les postes d'impression et de réimpression peuvent être placés, par exemple, en B et E comme indiqué sur la figure 1. Enfin, il est aussi intéressant de prévoir un poste de dépoussiérage.

Les figures 13 et 14 montrent un autre exemple de réalisation du magasin amovible 11. Le magasin 11 comporte un corps cylindrique creux 165 entrainé en rotation autour d'un axe central vertical 166 par un moteur d'entraînement 167 disposé parallèlement à l'axe central, la liaison entre le moteur et le corps cylindrique étant réalisée par un ensemble pignon denté 168 - courroie crantée 169. Le moteur d'entraînement et l'axe central vertical sont fixés sur un support 170 solidaire du tiroir 6 et des paliers à roulement 171 montés sur l'axe central assurent le degré de liberté en rotation du corps cylindrique 165 par rapport à cet axe central 166.

Sur ce corps cylindrique 165 sont rapportés par des éléments de fixation 172 des plateaux 173,174 à la périphérie desquels sont fixées régulièrement des pièces en forme de T 175 destinées au guidage des éléments de rangement 12. Ces pièces de guidage 175 sont au nombre de vingt-quatre, dans le cas d'un magasin amovible contenant douze éléments de rangement, et sont disposées radialement à la périphérie d'un plateau intermédiaire 173 et d'un plateau inférieur 174 de ce magasin 11 afin de coopérer respectivement avec la partie supérieure et la partie inférieure de l'élément de rangement 12.

Le maintien en position verticale des éléments de rangement 12 est assuré par ces éléments de guidage 175 entre lesquels ils peuvent coulisser. Des retenues 176 pratiquées à l'extrémité des pièces de guidage évitent une éjection de l'élément de rangement sous l'effet de la force centrifuge. Des butées 177 solidaire du plateau inférieur 174 par des éléments de fixation 178 interdisent, en venant en contact avec le fond 122 des éléments de rangement 12, tout déplacement vertical de ces éléments 12 sous l'effet de la pesanteur. Après la mise en place des éléments de rangement 12 dans le magasin amovible 11, le blocage de ces éléments est assuré par une rotation d'un plateau supérieur 179 présentant, dans le cas d'un magasin 11 à douze éléments 12, une forme dodécagonale et dont les extrémités 180 des arêtes viennent affleurer chaque élément de rangement 12. Un poussoir 190 mobile verticalement peut pénétrer dans les éléments de rangement 12 à travers le fond ajouré 122 pour permettre un empilement et un dépilement des diapositives.

Le corps cylindrique 165 est constitué principalement de deux parties s'emboîtant l'une dans l'autre, une partie interne 181 à laquelle est fixée le pignon denté 168 et qui reste en contact avec l'axe central 166 lorsque le magasin 11 est extrait du tiroir 6 et une partie externe 182 qui supporte les plateaux inférieur 174, intermédiaire 173 et supérieur 179 et peut être enlevée en agissant sur une poignée 184. Des plots amortisseurs 183 fixés sur la partie externe 182 du corps 165 au niveau des plateaux inférieur 174 et supérieur 173 limitent les chocs lors dela mise en place du magasin amovible 11. Le bon positionnement du magasin est vérifié par différents capteurs ou cellules photoélectriques, par exemple le capteur électromagnétique 185.

Il faut noter également que les moyens informatiques assurent une grande souplesse à l'ensemble, permettant notamment le traitement par lots des diapositives, qui peuvent être classées ou reclassées en fonction de différents critères. Ainsi pendant que des diapositives sont amenées sur le plateau central 15 à l'aide du manipulateur 14, l'autre manipulateur 21 décharge les diapositives correspondantes au critère choisi et reconnu. Ce cycle se répète pour les différents critères. Lorsque le traitement est terminé, toutes les diapositives sont au niveau de l'ensemble de réception 2′ et les moyens informatiques ont une connaissance complète du contenu des éléments de rangement 12 contenu dans le magasin amovible 11 dudit ensemble 2′.

En dehors de toutes les fonctions décrites précédemment et qui peuvent être exécutées en un seul passage de la diapositive grâce à la conception de la station, l'invention permet la mise en oeuvre de toutes les possibilités qu'offrent les traitements par lots.

Chaque lot peut être identifié par une pseudo diapositive détectable par cellule photo-électrique. Cette pseudo-diapositive est ici constituée par un simple cadre de diapositive sur lequel figurent des annotations concernant l'ensemble du lot de diapositives qui suit. Cette pseudo-diapositive comporte donc une image-vidéo. On connaît ainsi la fin et le début de chaque lot qui peuvent déclencher des opérations particulières.

De plus, si logiquement on considère que tout traitement se termine par un lot vide, la pseudo-diapositive qui sert à l'identifier, identifie la fin du traitement.

Une pseudo-diapositive sert à effectuer des opérations de début de lots. C'est le moment de gérer les données qui sont communes à toutes les diapositives du lot.

Par exemple, on peut faire apparaître sur la pseudo-diapositive les informations suivantes :
- Identification: : N° de reportage,
date.
- Légende: : Nom du photographe,
lieu,
événement.

Ces données peuvent être dupliquées sur chaque cache de diapositive du lot et/ou être intégrées automatiquement dans la base textuelle liée au lot que l'on commence à traiter.

Ces données peuvent être stockées de plusieurs manières :
a) Sur la partie cache de la pseudo-diapositive. Dans ce cas, il faut un lecteur de code barre ou OCR et prévoir des clés de contrôle pour vérifier la bonne lecture.
b) Sur un fichier sur disque ou disquette prédéfini avant la saisie.
c) Par arrêt de la station qui émet un signal à l'intention d'un opérateur qui doit alors introduire par saisie clavier les données à dupliquer.

D'autres opérations peuvent être déclenchées :
- remise à l'état initial de compteurs,
- transfert des images sur un réseau, etc...

Un certain nombre d'opérations de fins de lots peuvent également être déclenchées par une pseudo-diapositive de fin de lot.
- affichage de totaux,
- lancement de contrôles sur le nombre de diapositives numérisées, volume de stockage disponible, etc..
- diverses fonctions d'imageurs et de recherche documentaire.

En ce qui concerne l'optimisation du tri, sur le plan mécanique, deux systèmes en rotation sont à gérer :
i) Le plateau central 15 très léger;
ii) Le plateau tournant 9 du magasin amovible 11 de réception.

Ce dernier étant équipé d'un seul poussoir, chaque rotation, d'un élément de rangement 12 ou de plusieurs, impose la descente du poussoir puis sa remontée. Il faut donc minimiser les rotations de ce plateau 9.

Pour ce faire, la manipulation des diapositives est la suivante :

### Phase 1 :

La première diapositive positionnée sur le plateau central 15 est lue pour permettre de connaître le premier caractère ou la première monotonie. Le plateau tournant 9 est positionné en conséquence.

### Phase 2 :

Le système continue à alimenter le plateau central 15 en diapositives et simultanément sont déchargées les diapositives correspondant à la première lettre ou première monotonie. Le logiciel de pilotage enregistre tous les postes libérés pour pouvoir les recharger. Cette phase se termine lorsque, sur le plateau 15, il n'existe plus aucune diapositive appartenant au premier caractère ou à la première monotonie.

### Phase 3 :

Pour définir la deuxième monotonie ou le deuxième caractère à prendre en compte, le logiciel analyse le contenu du plateau central 15 pour effectuer le choix optimal qui permette le déchargement du plus grand nombre de diapositives. Ce choix réalisé, on repasse aux traitements de la phase 2.

### Phase 4 :

Lorsque toutes les diapositives ont été traitées, on retrouve donc dans le magasin amovible de réception 11, un ou plusieurs éléments de rangement 12 contenant toutes les diapositives correspondant à un caractère ou à une monotonie. Le logiciel peut éditer ou afficher cette répartition. Selon son choix, l'utilisateur peut ou non poursuivre le traitement, pour :
- trier sur un dernier caractère,
- fusionner des monotonies.

Dans ce cas, on inverse les magasins et l'on repart à la phase 1, le logiciel ayant connaissance du contenu des éléments de rangement 12.

Bien sûr, le logiciel gère les déplacements de volume par rapport aux possibilités des éléments de rangement 12.

## Revendications

1. Station de numérisation automatique de diapositives comportant un ensemble d'alimentation en diapositives (2), au moins un poste (D) de saisie et de numérisation et un ensemble de réception (2′) des diapositives ainsi numérisées, caractérisée en ce que chaque ensemble d'alimentation (2) et de réception (2′) comporte au moins un tiroir (6) contenant un magasin amovible (11) vertical et comportant au moins un élément amovible (12) de rangement de diapositives et en ce qu'elle comprend au moins un système de transfert (14,21) pour assurer d'une part l'alimentation en diapositives, depuis un élément de rangement (12) dudit magasin amovible (11), d'un plateau central tournant (15) qui vient placer successivement lesdites diapositives devant différents postes de travail dont ledit poste (D) de saisie et de numérisation, et d'autre part le transfert des diapositives, après numérisation, entre ledit plateau central tournant (15) et un élément de rangement (12) d'un magasin amovible (11) placé dans ledit ensemble de réception (2′).

2. Station de numérisation automatique de diapositives selon la revendication 1, caractérisée en ce que ledit élément de rangement (12), se présente sous la forme d'un profilé vertical ouvert à sa partie supérieure de section carrée adaptée aux diapositives à numériser et de hauteur adaptée au volume de stockage souhaité, l'une des faces longitudinales du profilé comportant sur toute sa hauteur une ouverture (121) de largeur limitée, et en ce que ledit élément de rangement (12) comprend un fond (122) dans lequel une ouverture (123) de section inférieure à celle des diapositives est pratiquée pour permettre l'empilement et le dépilement de celles-ci à l'aide d'un poussoir (190) pénétrant a l'intérieur de ladite ouverture.

3. Station de numérisation automatique de diapositives selon la revendication 2, caractérisée en ce que ledit élément de rangement (12) comporte une extrémité inférieure profilée (125) et une extrémité supérieure (127) qui prolonge l'une des faces longitudinales de l'élément de rangement (12) et se trouve percée d'un trou (126), lesdites extrémités inférieure (125) et supérieure (127) coopérant avec des moyens de positionnement formés dans ledit magasin amovible (11).

4. Station de numérisation automatique de diapositives selon l'une quelconque des revendications 2 et 3, caractérisée en ce que ledit élément de rangement (12) comprend un profilé en U (129) relié par des charnières (130) à deux profilés en L (131), une bride (132) basculant autour de trous de fixation (133) ménagés dans le profilé en U (129) pour venir s'encastrer dans des trous de blocage (134) ménagés dans les profilés en L (131) et fermer ainsi ledit élément de rangement (12) que lesdites charnières (130) permettent d'ouvrir lorsque la bride (132) est relevée.

5. Station de numérisation automatique de diapositives selon l'une quelconque des revendications 2 à 4, caractérisée en ce que ledit élément de rangement (12) comporte en outre une languette rectiligne longitudinale (124) formée sur l'une de ses faces internes et destinée à coopérer avec une encoche formée dans la tranche des diapositives.

6. Station de numérisation automatique de diapositives selon l'une quelconque des revendications 2 à 5, caractérisée en ce que ledit élément de rangement (12) est ajouré selon différents motifs et comprend notamment une lumière diagonale (128) formée dans une face longitudinale pour permettre un contrôle visuel du classement des diapositives.

7. Station de numérisation automatique de diapositives selon l'une quelconque des revendications 1 à 6, caractérisée en ce que le magasin amovible (11) comprend un axe central vertical (165) reliant entre eux des plateaux intermédiaire (173) et inférieur (174) qui sont fixes par rapport audit axe vertical (165), chaque plateau (173,174) étant muni à sa périphérie de pièces de guidage (175) fixées radialement et entre lesquelles peuvent coulisser les éléments de rangement (12).

8. Station de numérisation automatique de diapositives selon l'une quelconque des revendications 1 à 6, caractérisée en ce que ledit magasin amovible (11) comprend un axe central (110) reliant entre eux des plateaux intermédiaire (112) et inférieur (113) qui sont fixes par rapport audit axe central (110) et comportent des ouvertures alignées (116) et (115) pour recevoir un élément de rangement (12).

9. Station de numérisation automatique de diapositives selon les revendications 3 et 8, caractérisée en ce que l'ouverture (115) ménagée dans le plateau inférieur (113) présente une forme complémentaire à celle de l'extrémité inférieure profilée (125) d'un élément de rangement (12) pour assurer un positionnement en hauteur de celui-ci.

10. Station de numérisation automatique de diapositives selon les revendications 7 ou 8, caractérisée en ce que le magasin amovible (11) comprend en outre un plateau supérieur (111,179)) muni d'une poignée (114,184) et pouvant tourner par rapport audit axe central (110,165), et en ce que ledit plateau supérieur (111,179) présente des extrémités périphériques (118,180) qui viennent affleurer au-dessus de chaque élément de rangement (12).

11. Station de numérisation automatique de diapositives selon la revendication 10, caractérisée en ce que le plateau supérieur (111) du magasin amovible (11) porte un ensemble bille-ressort (119) destiné à coopérer avec ledit trou (126) formé à l'extrémité supérieure (127) d'un élément de rangement (12) pour assurer un verrouillage de celui-ci.

12. Station de numérisation automatique de diapositives selon la revendication 10, caractérisée en ce que le plateau inférieur (174) du magasin amovible (11) porte une butée (177) destinée à coopérer avec le fond (122) de l'élément de rangement (12) pour éviter tout déplacement vertical descendant de ce dernier.

13. Station de numérisation automatique de diapositives selon la revendication 1, caractérisée en ce que ledit plateau central tournant (15) est constitué d'un disque percé à sa périphérie de logements (16) destinés à recevoir les diapositives, lesdites diapositives reposant dans lesdits logements au dessus d'une ouverture (152) qui permet, en laissant passer la lumière d'une source lumineuse, la saisie et la numérisation desdites diapositives.

14. Station de numérisation automatique de diapositives selon la revendication 13, caractérisée en ce que la diapositive est maintenue en place au dessus du logement (16) par un poussoir (146) qui, sous l'effet d'un ressort (147), presse cette diapositive contre des pions de positionnement (145) disposés sur les faces opposées à celles sur lesquelles agit directement le poussoir (146).

15. Station de numérisation automatique de diapositives selon l'une quelconque des revendications 1 à 14, caractérisée en ce que l'ensemble (2) d'alimentation de diapositives et l'ensemble (2′) de réception de diapositives sont disposés en ligne de part et d'autre du plateau central tournant (15), les premier et second systèmes de transfert (14,21) étant disposés de façon diamétralement opposée de part et d'autre du plateau central (15).

16. Station de numérisation automatique de diapositives selon l'une quelconque des revendications 1 à 14, caractérisée en ce que l'ensemble (2) d'alimentation de diapositives et l'ensemble (2′) de réception de diapositives sont confondus en un ensemble unique comportant un magasin amovible unique (11).

17. Station de numérisation automatique de diapositives selon la revendication 16, caractérisé en ce que les premier et second systèmes de transfert (14,21) sont confondus en un système de transfert unique (14) assurant d'une part l'alimentation du plateau central (15) en diapositives depuis un premier élément de rangement (12) du magasin amovible (11) de l'ensemble unique (2) d'alimentation et réception et d'autre part le transfert des diapositives, après numérisation, entre le plateau central (15) et un deuxième élément de rangement (12) dudit magasin amovible (11).

18. Station de numérisation de diapositives selon la revendication 16 ou la revendication 17, caractérisée en ce que le magasin amovible unique (11) est fixe et constitué par deux éléments de rangement (12) venant se glisser entre trois paires d'élément de guidage (175), ces éléments de guidage et de rangement prenant appui sur une surface cylindrique.

19. Station de numérisation automatique de diapositives selon l'une quelconque des revendications 1 à 18, caractérisée en ce que le plateau central (15) est un plateau rotatif piloté numériquement et comprenant, outre un poste (D) de saisie et de numérisation, au moins l'un des postes supplémentaires suivants : un poste de visualisation du cadre d'une diapositive, un poste de repositionnement d'une diapositive à l'aide d'un manipulateur, un poste de placage d'une diapositive à l'aide d'un manipulateur, un poste de lecture de caractères sur le cadre d'une diapositive par reconnaissance optique de caractères, un poste de lecture de codes à barre figurant sur le cadre d'une diapositive, un poste d'effacement d'inscriptions figurant sur le cadre d'une diapositive, un poste de marquage alphanumérique pour l'inscription de caractères alphanumériques sur le cadre d'une diapositive, un poste de marquage de codes à barres pour l'inscription de codes à barres sur le cadre d'une diapositive, un poste de rejet de diapositive non conforme, un poste de dépoussièrage.

## Patentansprüche

1. Station zur automatischen Digitalisierung von Diapositiven, bestehend aus einer Diapositiv-Zuführeinheit (2), mindestens einem Erfassungs- und Digitalisierungsgerät (D) und einer Aufnahmeeinheit (2′) für die so digitalisierten Diapositive, dadurch gekennzeichnet, daß jede Zuführeinheit (2) und Aufnahmeeinheit (2′) mindestens ein Schubfach (6) aufweist, das ein senkrechtes, herausnehmbares Magazin (11) enthält, das mindestens ein herausnehmbares Element (12) zum Einsortieren von Diapositiven aufweist, und daß sie mindestens ein Transportsystem (14, 21) aufweist, um einerseits die Zuführung von Diapositiven von einem herausnehmbaren Einsortierelement (12) des genannten herausnehmbaren Magazins (11) zu einem zentralen Drehteller (15) zu gewährleisten, der die genannten Diapositive nacheinander vor verschiedene Arbeitsplätze befördert, darunter das genannte Erfassungs und Nummerierungsgerät (D), und andererseits nach der Digitalisierung den Transport der Diapositive zwischen dem genannten zentralen Drehteller (15) und einem Einsortierelement (12) eines in der genannten Aufnahmeeinheit (2′) angeordneten herausnehmbaren Magazins (11) zu gewährleisten.

2. Station zur automatischen Digitalisierung von Diapositiven nach Anspruch 1,
dadurch gekennzeichnet, daß das genannte Einsortierelement (12) sich als ein senkrechten Profilteil darstellt, das an seiner Oberseite mit viereckigem, für die zu digitalisierenden Diapositive passendem Querschnitt offen ist und in der Höhe an das gewünschte Aufnahmevolumen angepaßt ist, wobei die eine der Längsseiten des Profilteils über ihre gesamte Höhe eine Öffnung (121) von beschränkter Breite aufweist, und daß das genannte Binsortierelement (12) einen Boden (122) aufweist, in dem eine Öffnung (123) mit einem geringeren Querschnitt als der der Diapositive ausgeführt ist, so daß diese mittels eines Schiebers (190), der in die genannte Öffnung eindringt, aufgestapelt und abgestapelt werden können.

3. Station zur automatischen Digitalisierung von Diapositiven nach Anspruch 2,
dadurch gekennzeichnet, daß das genannte Einsortierelement (12) ein unteres Profilende (125) und ein oberes Ende (127) aufweist, das eine der Längaseiten des Einsortierelements (12) verlängert und durch das ein Loch (126) gebohrt ist, wobei die genannten Enden, das untere Ende (125) und das obere Ende (127), mit Positioniermitteln zusammenwirken, die in dem genannten herausnehmbaren Magazin (11) ausgebildet sind.

4. Station zur automatischen Digitalisierung von Diapositiven nach einem der Ansprüche 2 und 3,
dadurch gekennzeichnet, daß das genannte Einsortierelement (12) ein U-Profil (129) umfaßt, das durch Scharniere (130) mit zwei L-Profilen (131) verbunden ist, wobei ein Bügel (132) um Befestigungslöcher (133), die in dem U-Profil (129) ausgeführt sind, schwenkbar angebracht ist, um in Verriegelungslöchern (134) in den L-Profilen (131) einzurasten und auf diese Weise das genannte Einsortierelement (12) zu schließen, das mit den genannten Scharnieren (130) geöffnet werden kann, wenn der Bügel (132) hochgeklappt ist.

5. Station zur automatischen Digitalisierung von Diapositiven nach einem der Ansprüche 2 bis 4,
dadurch gekennzeichnet, daß das genannte Einsortierelement (12) ferner eine längliche, geradlinige Zunge (124) aufweist, die an einer seiner Innenseiten ausgebildet ist und dazu bestimmt ist, mit einer in dem Rand der Diapositive gebildeten Vertiefung zusammenzuwirken.

6. Station zur automatischen Digitalisierung von Diapositiven nach einem der Ansprüche 2 bis 5,
dadurch gekennzeichnet, daß das genannte Einsortierelement (12) nach verschiedenen Mustern durchbrochen ist und insbesondere eine diagonale Öffnung (128) aufweist, die in einer Längsseite ausgebildet ist, um eine optische Kontrolle der Sortierung der Diapositive zu ermöglichen.

7. Station zur automatischen Digitalisierung von Diapositiven nach einem der Ansprüche 1 bis 6,
dadurch gekennzeichnet, daß das herausnehmbare Magazin (11) eine senkrechte zentrale Achse (165) aufweist, die die Zwischenplatte (173) und die untere Platte (174), die gegenüber der genannten senkrechten Achse (165) feststehend sind, miteinander verbindet, wobei jede Platte (173, 174) an ihrer Außenlinie mit Führungsteilen (175) versehen ist, die radial befestigt sind und zwischen denen die Einsortierelemente (12) verschiebbar sind.

8. Station zur automatischen Digitalisierung von Diapositiven nach einem der Ansprüche 1 bis 6,
dadurch gekennzeichnet, daß das herausnehmbare Magazin (11) eine zentrale Achse (110) aufweist, die die Zwischenplatte (112) und untere Platte (113) miteinander verbindet, die gegenüber der genannten zentralen Achse (110) feststehend sind und aufeinander ausgerichtete Offnungen (116) und (115) aufweisen, um ein Einsortierelement (12) aufzunehmen.

9. Station zur automatischen Digitalisierung von Diapositiven nach den Ansprüchen 3 und 8,
dadurch gekennzeichnet, daß die in der unteren Platte (113) ausgeführte Öffnung (115) eine komplementäre Form zu der des unteren Profilendes (125) eines Einsortierelements (12) aufweist, um dessen Positionierung in der Höhe zu gewahrleisten.

10. Station zur automatischen Digitalisierung von Diapositiven nach den Ansprüchen 7 oder 8,
dadurch gekennzeichnet, daß das herausnehmbare Magazin (11) ferner eine obere Platte (111, 179) aufweist, die mit einem Handgriff (114, 184) versehen ist und gegenüber der genannten zentralen Achse (110, 165) drehbar ist, und daß die genannte obere Platte (111, 179) Umfangsenden (118, 180) aufweist, die über jedem Einsortierelement (12) fluchten.

11. Station zur automatischen Digitalisierung von Diapositiven nach Anspruch 10,
dadurch gekennzeichnet, daß die obere Platte (111) des herausnehmbaren Magazins (11) eine Kugel-Feder-Anordnung (119) trägt, die dazu bestimmt ist, mit dem genannten Loch (126) zusammenzuwirken, das am oberen Ende (127) eines Einsortierelements (12) ausgebildet ist, um dessen Verriegelung zu gewährleisten.

12. Station zur automatischen Digitalisierung von Diapositiven nach Anspruch 10,
dadurch gekennzeichnet, daß die untere Platte (174) des herausnehmbaren Magazins (11) einen Anschlag (177) trägt, der dazu bestimmt ist, mit dem Boden (122) des Einsortierelements (12) zusammenzuwirken, um jedes senkrechte Verschieben des letzteren nach unten zu verhindern.

13. Station zur automatischen Digitalisierung von Diapositiven nach Anspruch 1,
dadurch gekennzeichnet, daß der genannte zentrale Drehteller (15) aus einer Scheibe besteht, in die an ihrem Umfang Aufnahmen (16) gebohrt sind, die dazu bestimmt sind, die Diapositive aufzunehmen, wobei die genannten Diapositive in den genannten Aufnahmen über einer Öffnung (152) ruhen, die, indem sie das Licht einer Lichtquelle hindurchstrahlen läßt, die Erfassung und Digitalisierung der genannten Diapositive ermöglicht.

14. Station zur automatischen Digitalisierung von Diapositiven nach Anspruch 13,
dadurch gekennzeichnet, daß das Diapositiv an seinem Platz über der Aufnahme (16) durch einen Schieber (146) gehalten wird, der dieses Diapositiv unter Einwirkung einer Feder (187) gegen Positionierelemente (145) drückt, die an den Seiten angeordnet sind, die jenen gegenüberliegen, auf die der Schieber (146) direkt einwirkt.

15. Station zur automatischen Digitalisierung von Diapositiven nach einem der Ansprüche 1 bis 14,
dadurch gekennzeichnet, daß die Diapositiv-Zuführeinheit (2) und die Aufnahmeeinheit (2′) für Diapositive diesseits und jenseits des zentralen Drehtellers (15) in einer Linie angeordnet sind, wobei das erste und zweite Transportsystem (14, 21) diesseits und jenseits des zentralen Drehtellers (15) einander diametral gegenüber angeordnet sind.

16. Station zur automatischen Digitalisierung von Diapositiven nach einem der Ansprüche 1 bis 14,
dadurch gekennzeichnet, daß die Diapositiv-Zuführeinheit (2) und die Aufnahmeeinheit (2′) für Diapositive in einer einzigen Einheit zusammengefaßt sind, die ein einziges herausnehmbares Magazin (11) aufweist.

17. Station zur automatischen Digitalisierung von Diapositiven nach Anspruch 16,
dadurch gekennzeichnet, daß das erste und das zweite Transportsystem (14, 21) in einem einzigen Transportsystem (14) zusammengefaßt sind, das einerseits die Zuführung von Diapositiven aus einem ersten Einsortierelement (12) des herausnehmbaren Magazins (11) der einzigen Zuführ- und Aufnahmeeinheit (2) zu dem zentralen Drehteller (15) und andererseits nach der Digitalisierung den Transport der Diapositive zwischen dem zentralen Drehteller (15) und einem zweiten Einsortierelement (12) des genannten herausnehmbaren Magazins (11) gewährleistet.

18. Station zur automatischen Digitalisierung von Diapositiven nach Anspruch 16 oder Anspruch 17,
dadurch gekennzeichnet, daß das einzige herausnehmbare Magazin (11) feststehend ist und aus zwei Einsortierelementen (12) besteht, die zwischen drei Paaren von Führungsteilen (175) verschiebbar sind, wobei diese Führungsteile und Einsortierelemente in Anlage an einer zylindrischen Fläche kommen.

19. Station zur automatischen Digitalisierung von Diapositiven nach einem der Ansprüche 1 bis 18,
dadurch gekennzeichnet, daß der zentrale Drehteller (15) eine numerisch gesteuerte drehbare Platte ist, die neben einem Erfassungs- und Digitalisierungsgerät (D) mindestens noch eine der folgenden zusätzlichen Vorrichtungen aufweist: ein Sichtgerät für den Rahmen eines Diapositivs, eine Vorrichtung zum erneuten Positionieren eines Diapositivs mittels eines Manipulators, eine Vorrichtung zum Überziehen eines Diapositivs mittels eines Manipulators, eine Vorrichtung zum Lesen der Zeichen auf dem Rahmen eines Diapositivs, eine Vorrichtung zum Löschen von Beschriftungen auf dem Rahmen eines Diapositivs, eine Vorrichtung zum alphanumerischen Markieren für das Einschreiben von alphanumerischen Zeichen auf dem Rahmen eines Diapositivs, eine Vorrichtung zum Markieren von Strichkodes für das Einschreiben von Strichkodes auf dem Rahmer eines Diapositivs, eine Vorrichtung zum Zurückweisen von nicht passenden Diapositiven, eine Entstaubungsvorrichtung.

## Claims

1. Apparatus for automatically digitizing slides, comprising a slide feed assembly (2), at least one digitizing and input station (D), and a reception assembly (2′) for receiving slides that have been digitized in this way, the apparatus being characterized in that each feed and reception (2′) assembly includes at least one drawer (6) containing a removable vertical magazine (11) and comprising at least one removable slide storage element (12), and in that it includes at least one transfer system (14, 21) serving firstly to feed slides from a storage element (12) of said removable magazine (11) to a central turntable (15) which places said slides successively before various workstations including said digitizing and input station (D), and secondly to transfer slides after digitizing from said central turntable (15) to a storage element (12) of a removable magazine (11) placed in said reception assembly (2′).

2. Apparatus for automatically digitizing slides according to claim 1, characterized in that said storage element (12) is in the form of an open topped vertical bar of square section adapted to the slides to be digitized and of a height that is adapted to the desired storage volume, one of the longitudinal faces of the bar including an opening (121) of restricted width up its entire height, and in that said storage element (12) comprises a bottom (122) in which an opening (123) is formed of section smaller than that of the slides to enable the slides to be stacked and unstacked with the help of a pusher (190) penetrating into said opening.

3. Apparatus for automatically digitizing slides according to claim 2, characterized in that said storage elements (12) comprises a tapering bottom end (125) and a top end (127) that extends one of the longitudinal faces of the storage element (12) and is pierced by a hole (126), said bottom (125) and top (127) ends co-operating with positioning means formed in said removable magazine (11).

4. Apparatus for automatically digitizing slides according to any one of claims 2 and 3, characterized in that said storage element (12) comprises a channel section bar (129) connected by hinges (130) to two angle section bars (131), a clamp (132) tilting about fixing holes (133) formed in the channel section bar (129) in order to engage in locking holes (134) formed in the angle bars (131) and thus close said storage element (12) that said hinges (130) enable to open when the clamp (132) is raised.

5. Apparatus for automatically digitizing slides according to any one of claims 2 to 4, characterized in that said storage element (12) further comprises a longitudinal rectilinear tongue (124) formed on one of its inside faces and designed to co-operate with a notch formed in the edge of the slide.

6. Apparatus for automatically digitizing slides according to any one of claims 2 to 5, characterized in that said storage element (12) is perforated with various patterns and comprises, in particular, a diagonal slot (128) formed in one of its longitudinal faces to enable the classification of the slides to be visually inspected.

7. Apparatus for automatically digitizing slides according to any one of claims 1 to 6, characterized in that the removable magazine (11) comprises a vertical central shaft (165) interconnecting an intermediate plate (173) and a bottom plate (174) which are fixed relative to said vertical shaft (165), each of the plates (173, 174) being provided in its periphery with guide pieces (175) that are fixed radially and between which the storage elements (12) can slide.

8. Apparatus for automatically digitizing slides according to any one of claims 1 to 6, characterized in that said removable magazine (11) comprises a central shaft (110) interconnecting an intermediate plate (112) and a bottom plate (113) which are fixed relative to said central shaft (110) and which comprise aligned openings (116) and (115) for receiving storage elements (12).

9. Apparatus for automatically digitizing slides according to claims 3 and 8, characterized in that the shape of the opening (115) formed in the bottom plate (113) is complementary to the shape of the tapered bottom end (125) of a storage element (12) in order to position the storage element vertically.

10. Apparatus for automatically digitizing slides according to claim 7 or 8, characterized in that the removable magazine (11) further comprises a top plate (111, 179) provided with a handle (114, 184) and capable of rotating relative to said central shaft (110, 165), and in that said top plate (111, 179) has peripheral tips (118, 180) that come flush over each storage element (12).

11. Apparatus for automatically digitizing slides according to claim 10, characterized in that the top plate (111) of the removable magazine (11) carries a spring-and-ball assembly (119) co-operating with said hole (126) formed at the top end (127) of a storage element (12) in order to lock it in place.

12. Apparatus for automatically digitizing slides according to claim 10, characterized in that the bottom plate (174) of the removable magazine (11) carries an abutment (177) for co-operating with the bottom (122) of the storage element (12) to prevent any downward vertical displacement thereof.

13. Apparatus for automatically digitizing slides according to claim 1, characterized in that said central turntable (15) is constituted by a disk having housings (16) pierced in its periphery for the purpose of receiving slides, said slides resting in said housings over respective openings (152) that make it possible to digitize and input said slides by allowing light from a light source to pass therethrough.

14. Apparatus for automatically digitizing slides according to claim 13, characterized in that the slide is held in place over the housing (16) by a pusher (146) which, under the effect of a spring (147), urges said slide against positioning pegs (145) disposed on faces opposite from the faces on which said pusher (146) acts directly.

15. Apparatus for automatically digitizing slides according to any one of claims 1 to 14, characterized in that the slide feed assembly (2) and the slide reception assembly (2′) are disposed in line on opposite sides of the central turntable (15), the first and second transfer systems (14, 21) being disposed diametrically opposite each other on opposite sides of the central turntable (15).

16. Apparatus for automatically digitizing slides according to any one of claims 1 to 14, characterized in that the slide feed assembly (2) and the slide reception assembly (2′) are the same, constituting a single assembly including a single removable magazine (11).

17. Apparatus for automatically digitizing slides according to claim 16, characterized in that the first and second transfer systems (14, 21) are the same comprising a single transfer system (14) serving firstly to feed the central turntable (15) with slides from a first storage element (12) of the removable magazine (11) of the single feed and reception assembly (2), and secondly to transfer slides after digitizing from the central turntable (15) to a second storage element (12) of said removable magazine (11).

18. Apparatus for digitizing slides according to claim 16 or claim 17, characterized in that the single removable magazine (11) is stationary and is constituted by two storage elements (12) that slide between three pairs of guide elements (175), said guide elements and said storage elements thus bearing against a cylindrical surface.

19. Apparatus for automatically digitizing slides according to any one of claims 1 to 18, characterized in that the central turntable (15) is a rotary turntable under digital control and comprising, in addition to a digitizing and input station (D), at least one of the following additional stations: a station for displaying the frame of a slide, a station for repositioning a slide by means of a manipulator, a station for pressing down a slide by means of a manipulator, a station for reading characters on the frame of a slide by optical character recognition, a station for reading bar codes that appear on the frame of a slide, a station for deleting inscriptions that appear on the frame of a slide, an alphanumeric marking station for writing alphanumeric characters on the frame of a slide, a bar code marking station for writing bar codes on the frame of a slide, a reject station for rejecting unsatisfactory slides, a de-dusting station.
